# FASCICULE DE BREVET EUROPEEN

(11) **EP 2 540 415 B1**
(45) Date de publication et mention de la délivrance du brevet: **21.11.2018**
(21) Numéro de dépôt: 12305746.5
(22) Date de dépôt: 26.06.2012
(51) Int. Cl.: B22C 9/06, B22F 3/03, B22F 3/04, B28B 3/00, B29C 33/40, B30B 5/02, B30B 11/00, B22C 7/06, B22C 9/00, B22C 9/10, B22F 3/02

(54) **Moule pour compression isostatique et procédé de fabrication de noyau de fonderie, à partir de tel moule**
Gussform für isostatische Kompression, und Herstellungsverfahren eines Gusseisenkerns mit Hilfe einer solchen Form
Isostatic press mould and method for manufacturing a foundry core from such a mould

(30) Priorité: 28.06.2011 FR 1155754
(43) Date de publication de la demande: 02.01.2013
(73) Titulaire: Saint Jean Industries, 69220 Saint-Jean d'Ardières (FR)
(72) Inventeur: Epale, Romain, 69400 VILLEFRANCHE SUR SAONE (FR); Bouvier, Véronique, 69460 SAINT ETIENNE DES OUILLIERES (FR); Blandenet, Patrick, 01250 VILLEREVERSURE (FR)
(74) Mandataire: Cabinet Laurent & Charras

(56) Documents cités:
- WO-A1-85/04605
- JP-A- 9 241 704

## Description

L'invention se rattache au secteur technique de la mise en forme des poudres, et celui de la compaction isostatique et plus particulièrement des moules utilisés dans la mise en oeuvre de procédé de compression isostatique.

A ce jour le procédé de compression isostatique est un procédé connu qui s'effectue dans des presses qui comportent une enceinte obtenue à partir de cylindres usinés dans un acier forgé. Ces enceintes sont fermées par un bouchon fileté ou par un cadre appelé "maille". Une fois l'enceinte fermée, une pompe injecte un liquide jusqu'à atteindre la pression isostatique souhaitée. Les moules utilisés sont monoblocs, dénommés "chaussettes" ou "vessies" et comportent deux éléments, un bouchon et un conteneur. On peut réaliser par ce procédé des pièces avec des contre-dépouilles importantes mais cela requiert la destruction des moules pour retirer la pièce. Cela limite donc d'une manière substantielle l'utilisation de ce procédé car à chaque fois, un nouveau moule est nécessaire à réaliser.

On connaît par le brevet JP 09-241704 un procédé par compression isostatique qui permet la transformation d'une poudre de matériau en une pièce finale de dimension plus réduite et ferme. Cependant, la mise en forme de ce procédé exige l'utilisation d'une gaine supplémentaire de lubrification qui doit être détruite après enlèvement de la pièce obtenue, ceci avec tous les risques inhérents à cet enlèvement et dans la détérioration de la pièce finale obtenue. En outre, les formes du moule sont toujours simples géométriquement avec par exemple trois blocs et un bouchon ou un susceptibles de se rapprocher ou de s'éloigner lors de la compaction isostatique. Il est prévu aussi dans ce document une forme de moule en une seule pièce rectangulaire et creuse qui requiert que la réduction dimensionnelle de la pièce obtenue soit suffisamment importante pour être enlevée par extraction par le haut. Cette dernière mise en oeuvre reste complexe et des risques de détérioration de la pièce par accrochage sont réels.

On connait de la demande WO 85/04605 un autre procédé de fabrication d'un noyau de fonderie à base de poudre. Le noyau est en sel formé par compaction isostatique dans un sac en uréthane ou en élastomère.

Il est connu aussi de réaliser des moules uniques monoblocs dans un matériau en caoutchouc aux formes finales du produit à obtenir. La poudre de matériau est insérée dans le moule considéré. Puis après l'opération de compaction isostatique, il est nécessaire d'enlever le produit obtenu. En pratique, l'enlèvement du produit obtenu est très délicat, nécessite souvent l'usage d'outils pour écarter élastiquement le moule et le détacher du produit obtenu. L'enlèvement de ce dernier reste très empirique quand il ne faut pas inciser et couper le moule avec un outil coupant (ciseau, couteau) pour dégager le produit obtenu. Ceci est sans compter avec la détérioration potentielle du produit obtenu. Qui dit détérioration et défectuosité entraînent une mise au rebut du produit.

La démarche du Demandeur a donc été d'examiner la conception d'un moule différent permettant d'une part sa réutilisation et permettant également de traiter des pièces ayant des contre-dépouilles très importantes avec une plus grande diversité de formes à obtenir.

Ainsi le Demandeur a travaillé non seulement sur la conception du moule en lui-même, mais aussi sur le matériau constitutif de la pièce à obtenir pouvant être un noyau de fonderie avec le moule selon l'invention, selon les utilisations ultérieures envisagées.

Selon une première caractéristique de l'invention, le moule permettant le traitement d'un matériau en poudre par compaction isostatique pour l'obtention d'un produit final, ledit moule étant constitué en un matériau élastomère ayant une mémoire de forme, est remarquable en ce que ledit moule est réalisé en deux parties profilées intérieurement pour correspondre aux formes de la pièce à compacter définissant un noyau de fonderie, lesdites parties comprenant chacune un col en demi-parties qui lorsque lesdites parties sont assemblées forment une goulotte d'introduction du matériau à compacter, lesdites parties à assembler présentant un plan de joints périphérique, un bouchon en matériau élastomère assurant la fermeture étanche dudit moule ainsi obtenu et le maintien desdites parties à assembler entre elles, le moule fermé les surfaces périphériques de contact desdites parties de moule forment le plan de joints, ledit moule après formation du noyau de fonderie est d'un volume intérieur plus important que le volume dudit noyau ainsi dégagé, le démoulage dudit noyau étant effectué dans la direction de démoulage, caractérisé en ce que les parties et leur plan de joints formant lèvre sont assemblées avec un tenon disposé sur tout le périmètre des plans de joints jusqu'au bouchon.

Selon une autre caractéristique de l'invention, le procédé de fabrication d'un noyau de fonderie en un matériau à base de poudre mettant en oeuvre les caractéristiques d'un moule selon la revendication précédente, est remarquable en ce qu'il met en oeuvre les opérations suivantes :
- réalisation d'un moule en deux parties en matériau élastomère complémentaires présentant des formes intérieures correspondant à celles du noyau à obtenir avec une partie format demi-col et un plan de joints périphérique,
- assemblage des parties constitutives du moule avec leur surface périphérique constituant des plans de joints en contact l'une contre l'autre,
- introduction et remplissage de la poudre dans le volume intérieur défini par l'assemblage des deux parties de moule,
- fermeture du moule autour du col obtenu par un bouchon en matériau élastomère, ledit bouchon assurant une fonction complémentaire de tenue et de maintien desdites deux parties de moules,
- introduction du moule rempli dans la presse à compaction isostatique
- opération de compression isostatique entraînant une déformation volumétrique du moule par une réduction de son volume et simultanément un compactage de la poudre pour constituer la pièce ou noyau,
- après compactage de la pièce, intervention et suppression de la pression isostatique pour supprimer la fonction 'compression isostatique' entraînant la remise en forme initiale du moule grâce à sa mémoire de forme et dégagement du moule par rapport à la pièce ou noyau réalisé,
- démoulage du moule avec enlèvement du bouchon et ouverture desdites parties de moule par écartement dans une direction de démoulage et suppression de leur plan de joints,
- enlèvement du noyau de fonderie réalisé.

Ces caractéristiques et d'autre encore ressortiront bien de la suite de la description.

Pour fixer l'objet de l'invention illustré d'une manière non limitative aux figures des dessins, où :
La figure 1 est une vue avant assemblage du moule et de ses parties constitutives,
La figure 2 est une vue du moule assemblé avant positionnement de son bouchon,
La figure 3 est une vue à titre d'exemple non limitatif d'une pièce ou noyau compacté par pression isostatique après démoulage.
Les figures 4 à 7 sont des vues à caractère schématique illustrant successivement l'introduction du moule dans la presse isostatique, l'exercice de la pression isostatique avec déformation du moule, la suppression de la pression isostatique avec retour en forme initiale du moule de par sa mémoire de forme, et enlèvement du noyau.

Afin de rendre plus concret l'objet de l'invention, on le décrit maintenant d'une manière non limitative illustrée aux figures des dessins.

Le moule, selon l'invention, est référencé dans son ensemble par (1).
Il comprend deux parties (la) et (1b) qui ont des formes complémentaires pour être assemblées à étanchéité. Ces parties sont profilées intérieurement pour correspondre aux formes de la pièce (2) à compacter notamment un noyau de fonderie. Elles présentent un col (1c) en demi-partie qui lorsque les deux parties sont assemblées forment une goulotte d'introduction du matériau à compacter. Elles présentent également de manière essentielle un plan de joints périphériques (1d). Ce matériau est, selon l'invention, introduit en forme de poudre et par exemple notamment en sel. Lorsque le matériau remplit l'ensemble du volume intérieur formé et délimité par l'assemblage des deux parties (la) et (1b) par leur plan de joints (1d) est disposé ensuite un bouchon (3) qui assure la fermeture étanche du dit moule ainsi obtenu et l'assemblage desdites parties (la) (1b). Le moule fermé, les surfaces périphériques desdites parties du moule forment le plan de joints (1d). Selon l'invention, le moule dans ses deux parties (la) (1b) et le bouchon (3) sont réalisés en un matériau élastomère, notamment polyuréthane, ayant une certaine souplesse de forme pour pouvoir être déformé, ayant ainsi une mémoire de forme, tout en assurant au moule obtenu une certaine rigidité.

Le moule ainsi réalisé est mis en oeuvre dans un procédé de compression isostatique en vue de la transformation du matériau en poudre contenu en une pièce ou noyau compacté rigide et monobloc.

Le procédé de mise en oeuvre est alors le suivant :
- réalisation d'un moule en deux parties complémentaires présentant des formes intérieures correspondant à celles du noyau à obtenir avec une partie format demi-col et un plan de joints périphérique,
- assemblage des parties constitutives du moule avec leur surface périphérique constituant des plans de joint en contact l'une contre l'autre,
- introduction et remplissage de la poudre dans le volume intérieur défini par l'assemblage des deux parties de moule,
- fermeture du moule autour du col obtenu par un bouchon, ledit bouchon assurant une fonction complémentaire de tenue et de maintien desdites deux parties de moule,
- introduction du moule rempli dans la presse à compaction isostatique
- opération de compression isostatique entraînant une déformation volumétrique du moule par une réduction de son volume et simultanément un compactage de la poudre pour constituer la pièce ou noyau,
- après compactage de la pièce, intervention et suppression de la pression isostatique pour supprimer la fonction 'compression isostatique' entraînant la remise en forme initiale du moule grâce à sa mémoire de forme et dégagement du moule par rapport à la pièce ou noyau réalisé,
- démoulage du moule avec enlèvement du bouchon et ouverture desdites parties de moule par écartement dans une direction de démoulage et suppression de leur plan de joint,
- enlèvement du noyau de fonderie réalisé.

Ainsi, selon l'invention, on combine la configuration d'un moule en deux parties avec plan de joints réalisées dans un matériau élastomère, notamment polyuréthane, ayant une capacité de déformation, avec le choix d'un matériau en forme de poudre susceptible de constituer la pièce à obtenir, et en introduisant cet ensemble dans la presse à compression isostatique pour assurer la fabrication de la pièce à obtenir ou noyau. La constitution du moule en matériau élastomère ayant une capacité de mémoire de forme et de déformation en reprenant sa forme initiale permet de démouler la pièce ou noyau et le retrait de la pièce ou noyau obtenu sans casse et sans devoir détruire, découper ou déchirer le moule. La configuration du moule en deux parties avec plan de joints périphériques apporte un avantage considérable en permettant de réaliser des noyaux avec des formes complexes non régulières en formes, en dimensions, en volumes, et ce sans risques de détérioration du noyau. Pour chacune des parties de moule, le négatif dimensionnel à former permet le démoulage de la pièce suivant une direction de démoulage.

La solution selon l'invention permet de réutiliser le moule puisque celui-ci reprend sa forme initiale lorsque la pression isostatique a été supprimée, et le moule est écarté latéralement en deux demi-parties de part et d'autre du noyau obtenu sans qu'il y ait de dégradation de ce dernier. Ce procédé, et le moule en particulier, permettent l'obtention de pièces ou noyaux ayant des formes complexes et des contre-dépouilles très importantes.

Les parties (la) (1b) constitutives du moule peuvent avoir des épaisseurs plus ou moins importantes de l'ordre par exemple de 3 à 20 mm en formant une peau déformable autour de la pièce à compacter.

La liaison des parties (la) (1b) du moule avec le plan de joints périphérique s'effectue de toute manière appropriée par assemblage mâle-femelle par exemple pour pouvoir être démonté facilement en vue d'extraire la pièce ou noyau compacté obtenu. On peut envisager aussi que les dites parties (la) (1b) forme un plan de joints définissant une lèvre permettant leur assemblage avec un tenon (4) placé sur cette lèvre et disposé sur tout le périmètre des plans de joints définis par l'assemblage des parties (la) (1b) jusqu'au bouchon (3) pour assurer une étanchéité totale.

Les avantages ressortent bien de l'invention et en particulier on souligne la non destruction du moule et sa réutilisation. Il y a donc une économie de matière substantielle. L'invention permet en outre la réalisation d'un moule pour compacter des pièces ayant une grande variété de formes et pouvant comporter des contre-dépouilles.

## Revendications

1. Moule permettant le traitement d'un matériau en poudre par compaction isostatique pour l'obtention d'un produit final, ledit moule étant constitué en un matériau élastomère ayant une mémoire de forme, ledit moule étant réalisé en deux parties (la) (1b) profilées intérieurement pour correspondre aux formes de la pièce à compacter définissant un noyau de fonderie, lesdites parties comprenant chacune un col (1c) en demi-parties qui lorsque lesdites parties sont assemblées forment une goulotte d'introduction du matériau à compacter, lesdites parties à assembler présentant un plan de joints périphérique (1d), un bouchon (3) en matériau élastomère assurant la fermeture étanche dudit moule ainsi obtenu et le maintien desdites parties à assembler entre elles, le moule fermé les surfaces périphériques de contact desdites parties de moule forment le plan de joints, ledit moule après formation du noyau de fonderie est d'un volume intérieur plus important que le volume dudit noyau ainsi dégagé, le démoulage dudit noyau étant effectué dans la direction de démoulage, **caractérisé en ce que** les parties (la) (1b) et leur plan de joints (1d) formant lèvre sont assemblées avec un tenon (4) disposé sur tout le périmètre des plans de joints jusqu'au bouchon.

2. Procédé de fabrication d'un noyau de fonderie en un matériau à base de poudre mettant en oeuvre les caractéristiques d'un moule selon la revendication 1, **caractérisé en ce qu'**il met en oeuvre les opérations suivantes :
- réalisation d'un moule en deux parties en matériau élastomère complémentaires présentant des formes intérieures correspondant à celles du noyau à obtenir avec une partie format demi-col et un plan de joints périphérique,
- assemblage des parties constitutives du moule avec leur surface périphérique constituant des plans de joints en contact l'une contre l'autre,
- introduction et remplissage de la poudre dans le volume intérieur défini par l'assemblage des deux parties de moule,
- fermeture du moule autour du col obtenu par un bouchon en matériau élastomère, ledit bouchon assurant une fonction complémentaire de tenue et de maintien desdites deux parties de moules,
- introduction du moule rempli dans la presse à compaction isostatique
- opération de compression isostatique entraînant une déformation volumétrique du moule par une réduction de son volume et simultanément un compactage de la poudre pour constituer la pièce ou noyau,
- après compactage de la pièce, intervention et suppression de la pression isostatique pour supprimer la fonction 'compression isostatique' entraînant la remise en forme initiale du moule grâce à sa mémoire de forme et dégagement du moule par rapport à la pièce ou noyau réalisé,
- démoulage du moule avec enlèvement du bouchon et ouverture desdites parties de moule par écartement dans une direction de démoulage et suppression de leur plan de joint
- enlèvement du noyau de fonderie réalisé.

## Patentansprüche

1. Gussform zur Behandlung eines pulverförmigen Materials durch isostatische Verdichtung, um ein Endprodukt zu erhalten, wobei die Gussform aus einem Elastomermaterial mit einem Formgedächtnis besteht, wobei die Gussform aus zwei Teilen (1a) (1b) ausgebildet ist, die innen profiliert sind, um den Formen des zu verdichtenden Werkstücks zu entsprechen, das einen Gusseisenkern definiert, wobei die Teile jeweils einen Hals (1c) in Halbteilen umfassen, die, wenn die Teile zusammengefügt werden, eine Einführungsrinne für das zu verdichtende Material bilden, wobei die zusammenzufügenden Teile eine Umfangsverbindungsebene (1d) aufweisen, einen Stopfen (3) aus Elastomermaterial, der das Abdichten der so erhaltenen Gussform und das Halten der miteinander zusammenzufügenden Teile sicherstellt, wobei bei geschlossener Gussform die Umfangskontaktflächen der Gussformteile die Verbindungsebene bilden, wobei die Gussform nach der Bildung des Gusseisenkerns ein größeres Innenvolumen aufweist als das Volumen des derart freigegebenen Kerns, wobei die Entformung des Kerns in Entformungsrichtung erfolgt, **dadurch gekennzeichnet, dass** die Teile (1a) (1b) und ihre lippenförmige Verbindungsebene (1d) mit einem am gesamten Umfang der Verbindungsebenen bis zum Stopfen angeordneten Zapfen (4) montiert sind.

2. Verfahren zur Herstellung eines Gusseisenkerns aus einem pulverbasierten Material unter Verwendung der Eigenschaften einer Gussform nach Anspruch 1, **dadurch gekennzeichnet, dass** es die folgenden Arbeitsgänge verwirklicht:
- Bildung einer Gussform in zwei komplementären Teilen aus Elastomermaterial mit Innenformen, die denen des zu erhaltenden Kerns entsprechen, mit einem halbhalsfönnigen Teil und einer Umfangsverbindungsebene,
- Zusammenfügen der Bestandteile der Gussform mit ihrer Umfangsfläche, die aus miteinander in Kontakt stehenden Verbindungsebenen bestehen,
- Einführen und Befüllen des Pulvers in das durch das Zusammenfügen der beiden Gussformteile definierte Innenvolumen,
- Schließen der Form um den Hals, das durch einen Stopfen aus Elastomermaterial erhalten wird, wobei der Stopfen eine ergänzende Funktion zum Halten und Aufrechterhalten der beiden Gussformteile erfüllt,
- Einführen der befüllten Gussform in die isostatische Verdichtungspresse,
- isostatischer Kompressionsvorgang, der eine volumetrische Verformung der Gussform bewirkt, indem er ihr Volumen reduziert und gleichzeitig das Pulver zu dem Werkstück oder Kern verdichtet,
- nach dem Verdichten des Werkstücks, Eingreifen und Lösen des isostatischen Drucks zur Beseitigung der Funktion "isostatische Verdichtung", die zur anfänglichen Umformung der Gussform aufgrund ihres Formgedächtnisses und zur Entnahme der Gussform in Bezug auf das ausgebildete Werkstück oder den Kern führt,
- Entformen der Gussform unter Entfernen des Stopfens und Öffnen der genannten Gussformteile durch Aufteilung in eine Entformungsrichtung und Entfernung von deren Verbindungsebene,
- Entfernen des ausgebildeten Gusseisenkerns.

## Claims

1. A mold for processing a powdered material by isostatic compaction to obtain a final product, the said mold consisting of an elastomer material having a shape memory, the said mold being produced in two parts (1a) (1b) internally contoured to correspond to the shapes of the part to be compacted defining a casting core, the said parts each comprising a neck (1c) in semi-parts which, when the said parts are assembled, form a trough for introduction of the material to be compacted, the said parts to be assembled having a peripheral mold joint (1d), a plug (3) made of elastomer material ensuring the sealed closure of the said mold thus obtained and the maintaining of the said parts to be assembled together; when the mold is closed, the peripheral contact surfaces of the said mold parts form the mold joint; the said mold after formation of the casting core has a larger internal volume than the volume of the said core thus released, the stripping of the said core being performed in the stripping direction, **characterized in that** the parts (1a) (1b) and the lip-forming mold joint (1d) thereof are assembled with a tenon (4) disposed over the entire perimeter of the mold joints up to the plug.

2. A method of manufacturing a casting core of a powder-based material implementing the characteristics of a mold according to claim 1, **characterized in that** it implements the following operations:
- production of a mold in two complementary parts of an elastomer material having internal shapes corresponding to those of the core to be obtained with a part in semi-neck format and a peripheral mold joint,
- assembly of the constituent parts of the mold with the peripheral surface thereof constituting mold joints in contact with each other,
- introduction and filling of the powder in the internal volume defined by the assembly of the two mold parts,
- closure of the mold around the neck achieved by a plug of elastomer material, the said plug providing an additional function of holding and maintaining the said two mold parts together,
- insertion of the filled mold into the isostatic compaction press,
- isostatic compression operation producing a volumetric deformation of the mold by a reduction of the volume thereof and simultaneous compacting of the powder to form the part or core,
- after compacting of the part, intervention and elimination of the isostatic pressure to eliminate the 'isostatic compression' function resulting in the return to initial shape of the mold thanks to its shape memory and release of the mold relative to the part or core produced,
- stripping of the mold with removal of the plug and opening of the said mold parts by separation in a stripping direction and elimination of the mold joint thereof,
- removal of the casting core produced.
